# EUROPÄISCHE PATENTSCHRIFT

(11) **EP 3 995 185 B1**
(45) Veröffentlichungstag und Bekanntmachung des Hinweises auf die Patenterteilung: **08.01.2025**
(21) Anmeldenummer: 21206959.5
(22) Anmeldetag: 08.11.2021
(51) Int. Cl.: A63C 9/08, A63C 9/00, A63C 9/086

(54) **FERSENEINHEIT FÜR TOURENBINDUNG MIT AUTOMATISCHER STEIGHILFENVERSTELLUNG SOWIE VERFAHREN ZUM POSITIONIEREN VON SCHUHAUFLAGEN**
HEEL UNIT FOR TOURING SKI BINDING WITH AUTOMATIC CLIMBING WEDGE ADJUSTMENT AND METHOD FOR POSITIONING SHOE SUPPORTS
TALONNIÈRE POUR FIXATIONS DE RANDONNÉS À RÉGLAGE AUTOMATIQUE DES CALES DE MONTEE, AINSI QUE PROCÉDÉ DE POSITIONNEMENT DES SUPPORTS CHAUSSURES

(30) Priorität: 06.11.2020 DE 102020006822; 26.02.2021 DE 102021001052
(43) Veröffentlichungstag der Anmeldung: 11.05.2022
(73) Patentinhaber: Qwicklane IP-UG (haftungsbeschränkt), 82544 Deining (DE)
(72) Erfinder: Ernst, Lukas, 83607 Holzkirchen (DE)
(74) Vertreter: SJW Patentanwälte

(56) Entgegenhaltungen:
- EP-A2- 0 199 098
- EP-B1- 1 971 408
- WO-A1-2007/079604
- AT-A1- 524 097
- AT-A4- 526 681
- DE-A1- 102009 036 245
- DE-A1- 102011 015 785
- DE-B4- 102013 204 064
- US-A1- 2012 025 489

## Beschreibung

Die vorliegende Erfindung betrifft eine Ferseneinheit nach dem Oberbegriff des Patentanspruchs 1 und ein Verfahren nach dem Oberbegriff des Patentanspruchs 15. Insbesondere betrifft die Erfindung eine Ferseneinheit für eine Tourenbindung, aufweisend eine Basis zur Befestigung an einem Tourenski und einen Bindungskörper, welcher zwischen einer Abfahrtsstellung und einer Tourenstellung (Aufstiegsstellung) verstellbar ist, wobei der Bindungskörper das Kopplungselement zwischen Tourenbindung und eines Tourenschuhs ist. Die Erfindung betrifft insbesondere einen elektrischen Modus zum automatischen Verstellen der Steighilfe.

Im Tourensport finden Ferseneinheiten der genannten Art Anwendung, um einen hinteren Abschnitt eines Tourenschuhs in der Abfahrtsstellung in Eingriff zu nehmen und am Tourenski festzuhalten. Im Aufstiegszustand wird der Schuh freigegeben, so dass sich die Ferse des Schuhs vom Tourenski abheben kann. Hierbei ist der Tourenschuh dann in seinem vorderen Abschnitt um eine quer zur Tourenskiachse verlaufende Querachse schwenkbar gelagert. Dadurch wird ein natürliches Gehverhalten des Anwenders auf dem Tourenski ermöglicht.

Bei jedem Schritt im Aufstiegszustand hebt somit die Ferse des Tourenschuhs vom Tourenski ab und senkt sich wieder bis der Tourenschuh auf eine Auflagefläche für den Fersenabschnitt des Schuhs trifft. Die Auflagefläche für den Fersenabschnitt ist abhängig von der Geometrie des Bindungskörpers der Ferseneinheit. Für die Verwendung im Gelände und somit variablen Anstellwinkeln des Hanges haben sich Tourenbindungen mit Steighilfen bewährt, so dass verschiedene Auflageflächen in den Schwenkbereich des Schuhs verstellbar sind, um den Tourenschuh trotz variablen Hangneigungen in einer nahezu horizontalen Ausrichtung über dem Tourenski abzustützen.

### Einschlägiger Stand der Technik:

Bei bekannten Tourenbindungen kann eine Ferseneinheit zwischen einer ersten Position, in der der Tourenschuh am Tourenski fixiert ist (Abfahrtszustand), einer zweiten Position, in welcher der Tourenschuh freigegeben ist (Aufstiegszustand) und sich für ein Gehen im flachen Gelände relativ nah an den Tourenski annähern kann, einer dritten Position, in welcher das Bindungsteil (Steighilfe) in eine Position unterhalb des Fersenabschnitts des Tourenschuhs verschoben ist, um den Tourenschuh für einen Aufstieg in steileren Gelände in einer größeren Höhe über dem Tourenski abzustützen, und gegebenenfalls einer vierten Position gestellt werden, in welcher eine noch höhere Steighilfe aktiviert ist.

### Nachteile konventioneller Tourenbindungen:

Ein erheblicher Nachteil der bekannten Steighilfen liegt darin, dass eine Verstellung der Steighilfe bzw. der Höhe der Auflagefläche des Tourenschuhs relativ mühsam ist und ein Anhalten des Tourengehers sowie eine unvorteilhafte Bewegung zum Betätigen des im Fersenbereich angeordneten Mechanismus nötig ist. Die Mechanismen werden bei bekannten Tourenbindungen durch das Einführen der Skistockspitze in eine dafür vorgesehene Vertiefung und einer rotierenden Armbewegung oder durch das Umklappen gelagerter Elemente mit einer translatorischen Bewegung des Stickstocktellers ausgeführt. Hierzu wird ein fester und sicherer Stand des Tourengehers benötigt, welcher im steilen Gelände oder bei schwierigen Schneeverhältnissen sehr oft nicht vorhanden ist. Beim Rotieren des Oberkörpers, um mit dem Skistock zielgerichtete Kräfte auf die Bindung zu übertragen, verliert der Tourengeher oftmals sein Gleichgewicht und muss das Prozedere wiederholt ausführen. Dies kann in schwierigem Gelände gefährlich sein und zu unerwünschtem Zeitverlust führen. Ständige Unterbrechung der Aufstiegsrhythmen führen zu ungünstigen Pulsfrequenzen beim Wiederantritt des Tourengehers. Findet der Aufstieg einer gemeinsamen Gruppe in derselben Spur statt, treten aufgrund unterschiedlicher Verstellgewohnheiten Verzögerungen für die übrigen Gruppenmitglieder auf. Aufgrund von abrupter Aufstiegsunterbrechung aufeinanderfolgender Tourengeher im Steilhang und die dadurch entstehende Abstandsreduzierung, steigt die Flächenbelastung und somit das Risiko einer Lawine.

Aus der DE 10 2009 036 245 A1, der DE 10 2011 015785 A1 und der WO 2007/079604 A1 sind kontinuierliche Verstelleinrichtungen bekannt, die zwischen einem Vorderteil und einem hinteren Teil einer Skibindung angeordnet sind, um den Skischuh zu stützen. Das Getriebe ermöglicht eine kontinuierliche Verstellung der Auflagehöhe. Diese Mechanik ist aber anfällig und es wird meistens ein zusätzliches Teil benötigt, welches zwischen den Vorderbacken und der Fersenautomatik auf den Ski geschraubt werden muss. Die US 2012/025489 A2 zeigt eine sich mechanisch verstellende Steighilfe.

### Zu lösende technische Aufgabe:

Vor diesem Hintergrund ist es Aufgabe der vorliegenden Erfindung, eine Ferseneinheit für eine Tourenbindung bereitzustellen, welche eine automatische Verstellung der vom Tourengeher gewünschten Höhe der Ablagefläche des Tourenschuhs beim Aufstieg gewährleistet. Auf diese Weise können ein Zeitverlust sowie eine unbequeme Bewegung für die Verstellung der Höhe der Steighilfe vermieden werden. Mithilfe dieser Erfindung ist es dem Tourengeher möglich, seinen Aufstieg im Gelände kontinuierlich fortzusetzen und dadurch Kraft und Energie zu sparen und gefährliche Passagen mit größerer Sicherheit zu durchqueren. Zusätzlich ist es Aufgabe der Erfindung, eine automatisch verstellbare Steighilfe bereitzustellen, welche einfach und komfortabel und desweiterem zuverlässig und nach dem Willen des Tourengehers eingestellt werden kann. Ein Tourengeher kann die gewünschte Position seiner Steighilfe während dem Aufstieg mit einer mobilen Fernbedienung steuern. Zusätzlich kann ein Tourengeher die gleiche Funktion der Ferseneinheit auch im manuellen Modus, wie bei konventionellen Bindungen üblich und ganz ohne Elektronik, nutzen.

### Offenbarung der Erfindung:

Gemäß der vorliegenden Erfindung werden eine Ferseneinheit für eine Skibindung und insbesondere eine Tourenbindung mit den Merkmalen des Patentanspruchs 1 und insbesondere eine automatische Verstelleinheit zum Positionieren von einer oder mehreren Schuhauflagen bereitgestellt. Vorteilhafte Weiterbildungen sind Gegenstand der Unteransprüche.

Die Verstelleinheit weist bevorzugt folgendes auf.: eine Basisplatte zur Befestigung an einem Tourenski, einen Bindungskörper, welcher zwischen einer Abfahrtsstellung und einer Tourenstellung verstellbar ist, Kopplungselemente welche im Abfahrtsmodus in einer Vorwärtsrichtung vorstehen und dazu dienen einen Fersenabschnitt des Tourenschuhs in Eingriff zu nehmen, ein zweiteiliges Drehlager auf das der Bindungskörper aufliegt und schwenkbar gelagert ist, zwei Klappen die rotierbar um eine Querachse auf dem Bindungskörper gelagert sind, eine Bewegungsumwandlungsanordnung, eine durch Federn vorgespannte Arretierungsanordnung, einen Energiespeicher und eine elektronische Steuerungseinheit.

Vorteilhaft ist es, wenn die Ferseneinheit verschiebbar und arretierbar auf einer Schiene befestigt ist. Dabei kann die Basis durch ein Schlittensystem am Tourenski montiert werden, wodurch sich die komplette Ferseneinheit durch eine Stellschraube in Skilängsrichtung verstellen lässt, um für unterschiedliche Tourenschuhgrößen die passende Position zu fixieren.

Außerdem ist es vorteilhaft, wenn die Ferseneinheit einen lösbar integrierten Energiespeicher aufweist. Der Energiespeicher kann durch ein Schlitten/-Klippsystem modular angebracht werden, um ihn während dem Aufbewahren der Tourenski oder beim Ladeprozess gegen negative Umwelteinflüsse zu schützen. Der Energiespeicher kann auf der Hinterseite der Ferseneinheit "angedockt" werden. Das hat den Vorteil, dass der Akku im Haus bei trockenen Umgebungsbedingungen gelagert und geladen werden kann.

Vorteilhaft ist es, wenn am feststehenden Zapfen ein Krafterfassungselement angebracht ist, welches bei Aufsetzen des Tourenschuhs auf den Bindungskörper ein elektrisches Signal erfasst und der Steuerungseinheit sendet.

Vorteilhaft ist es, wenn am feststehenden Zapfen ein Krafterfassungselement angebracht ist, welches bei Aufsetzen des Tourenschuhs auf den Bindungskörper ein elektrisches Signal erfasst und der Steuerungseinheit sendet.

Vorteilhaft ist es, wenn sich zwischen der Basis und dem Tourenski ein elastisches Dichtungselement befindet, welches bei der Montage auf den Tourenski gepresst wird, um den Innenraum gegen das Eindringen von Wasser und Schmutz zu schützen und die Basis ein Heizelement enthält, welches die Umgebungstemperatur im Innenraum der Basis erwärmt und den Zwischenraum von Basis und Bindungskörper enteist.

Vorteilhaft ist es, wenn durch ein durch einen Tourengeher betätigbares Funkelement bei einer bestimmten Betätigung des Funkelementes eine vorbestimmte Bewegung der Bewegungsumwandlungsanordnung im automatischen Tourenmodus ausgeführt wird und die Bewegung der Bewegungsumwandlungsanordnung so lange ausgeführt wird, bis das Drehwinkelerfassungselement das für die vorbestimmte Bewegung der Bewegungsumwandlungsanordnung vorbestimmte Signal sendet.

Vorteilhaft ist es, wenn sich das ganze elektrische System in einem energiesparenden Schlafmodus "Deep-Sleep-Mode" befindet, sofern es keine Bewegung ausführt und der Energiespeicher abnehmbar integriert ist, um ihn bei geeigneten Umgebungsbedingungen zu lagern.

Vorteilhaft ist es, wenn sich ein Tourengeher mit einem Smartphone oder Gerät über Funk mit der Ferseneinheit verbinden kann, um den aktuellen Akkustand oder andere Sensordaten auszulesen und den automatischen Modus durch Sprachsteuerung bedienen kann und zusätzlich einen vollautomatischen Modus nutzen kann, in welchem der Anstellwinkelsensor die Hangneigung misst und eine intelligente Software die für den Tourengeher passende Steighilfe vollautomatisch, ohne Betätigung eines Betätigungselementes einstellt.

Weitere Vorteile der vorliegenden Erfindung sind aus der detaillierten Beschreibung und den Zeichnungen ersichtlich. Die Erfindung wird nachfolgend anhand bevorzugter Ausführungsbeispiele unter Bezugnahme auf die beigefügten Zeichnungen näher erläutert. Es zeigt
- Figur 1: ein besonders bevorzugtes Ausführungsbeispiel,
- Figur 2: eine perspektivische Ansicht einer Ferseneinheit eines zweiten Ausführungsbeispiels der Erfindung in einer Abfahrtsstellung (Kopplungsstellung),
- Figur 3: eine perspektivische Explosionsdarstellung der in Figur 2 dargestellten Ferseneinheit,
- Figur 4: eine Draufsicht der Basis, welche mit vier Schrauben am Tourenski befestigt ist,
- Figur 5: eine seitliche Schnittansicht gemäß einer Linie in C-C in Figur 4,
- Figur 6: eine Seitenansicht der in Figur 2 dargestellten Ferseneinheit mit Achsen zu den Schnittansichten A-A und B-B,
- Figur 7: eine perspektivische Schnittansicht gemäß einer Linie C-C in Figur 4,
- Figur 8: eine Schnittansicht (Draufsicht) gemäß einer Linie B-B in Figur 6 nach einem zweiten Ausführungsbeispiel,
- Figur 9: eine Schnittansicht (Draufsicht) gemäß einer Linie B-B in Figur 6 nach einem dritten Ausführungsbeispiel,
- Figur 10: eine Schnittansicht (Draufsicht) gemäß einer Linie B-B in Figur 6 nach einem vierten Ausführungsbeispiel,
- Figur 11: eine Schnittansicht (Draufsicht) gemäß einer Linie A-A in Figur 6 und die automatische Verstelleinrichtung in der Aktivierungsposition des Bindungskörpers nach einem vierten Ausführungsbeispiel,
- Figur 12: eine Schnittansicht (Draufsicht) gemäß einer Linie A-A in Figur 6 nach einem zweiten Ausführungsbeispiel: der Bindungskörper befindet sich im Abfahrtsmodus,
- Figur 13a-c: eine perspektivische Ansicht der Ferseneinheit im automatischen Modus nach einem vierten Ausführungsbeispiel,
- Figur 14a-c: seitliche Funktionsansichten der ersten, zweiten und dritten Steighilfe im automatischen Modus nach einem vierten Ausführungsbeispiel,
- Figur 15a-c: eine perspektivische Ansicht der Ferseneinheit im manuellen Modus nach einem dritten Ausführungsbeispiel,
- Figur 16a-c: eine Abbildung der seitlichen Funktionsansichten der ersten, zweiten und dritten Steighilfe im manuellen Modus nach einem dritten Ausführungsbeispiel und
- Figur 17: die Softwarearchitektur der Erfindung.

**Fig.1** zeigt eine perspektivische Ansicht einer Ferseneinheit des ersten Ausführungsbeispiels der Erfindung in einer Abfahrtsstellung (Kopplungsstellung). Die Ferseneinheit **56** umfasst ein isoliertes Gehäuse **38,** welches an einem Tourenski montiert wird. An dem isolierten Gehäuse **38** ist ein Bindungskörper **47** gehalten, welcher um eine zur Basis orthogonal verlaufende Achse drehbar gehalten wird. Im Inneren des Bindungskörpers **47** befindet sich eine elektrische Verstelleinheit **35** und ein Getriebe **36.** Aufgrund von Montage/-und Isolierzwecken wird der Bindungskörper **47** mit einer Hinterklappe **49** wasserdicht verschraubt. Im isolierten Gehäuse **38** befindet sich eine Steuerungseinheit **43,** eine LED-Einheit **45,** ein Heizelement **46** und eine Ladeeinheit **44.** Auf dem Bindungskörper **47** befindet sich ein Kopplungselement **52,** welches dazu eingerichtet ist, in eine entsprechende Aussparung an einer Hinterseite eines Tourenschuhs einzugreifen, um den Tourenschuh in der Abfahrtsstellung festzuhalten. Oberhalb des Kopplungselementes **52** befindet sich ein Haltemodul **50,** wobei das Haltemodul eine Federblende **51** und eine Zentrierschraube **52** umfasst. Das Haltemodul **50** ist dazu eingerichtet, das Kopplungselement **52** in alle Richtungen am Bindungskörper **47** zu fixieren. Durch die elastischen Eigenschaften der Federblende **51** kann ein Längenausgleich bei Durchbiegung eines Tourenskis in Skilängsrichtung stattfinden, damit das Kopplungsmittel **52** und ein Tourenschuh sich nicht verspannen können. Zusätzlich gewährleistet diese Ausführungsform eine schnelle und einfache Demontage, um Kopplungsmittel unterschiedlicher Federstärken auszutauschen. Ferner befinden sich am Bindungskörper **47** die unterschiedlichen Auflageflächen **53, 54** und **55** der Ferse, welche durch rotieren des Bindungskörpers dem Tourengeher unterschiedliche Höhen der Steighilfe im Gelände garantieren.

**Fig. 2** zeigt eine perspektivische Ansicht einer Ferseneinheit des zweiten Ausführungsbeispiels der Erfindung in einer Abfahrtsstellung (Kopplungsstellung). Die Ferseneinheit umfasst eine Basis **5,** welche zur Montage an einem Tourenski **21** angebracht ist. Diese wird mit vier Schrauben durch Befestigungslöcher mit dem Tourenski **21** verschraubt. An der Basis **5** ist ein Bindungskörper **4** gehalten, welcher um eine zur Basis orthogonal verlaufenden Achse drehbar gehalten wird. Auf dem Bindungskörper **4** befindet sich ein Kopplungselement **3,** welches dazu eingerichtet ist, in eine entsprechende Aussparung an einer Hinterseite eines Tourenschuhs einzugreifen, um den Tourenschuh in der Abfahrtsstellung festzuhalten. Dieser wird durch einen Bolzen (nicht markiert) in einer Querachse zum Tourenski am Bindungskörper **4** gesichert. Ferner befinden sich am Bindungskörper **4** die unterschiedlichen Auflageflächen **6, 7** und **1** der Ferse, welche durch rotieren des Bindungskörpers dem Tourengeher unterschiedliche Höhen der Steighilfe im Gelände garantieren. Die Auflagefläche **1** unterscheidet sich zur Auflagefläche **55** in **Fig.** 1 des ersten Ausführungsbeispiels dahingehend, dass sie sich auf dem Federmittel **40** befindet und die Auflagefläche **55** in **Fig.** 1 auf dem isolierten Gehäuse **38.** Die Auflageflächen **6, 7** und **1** können durch eine elektrische Verstelleinrichtung vom Tourengeher automatisch angefahren werden. Eine genauere Ausführung des automatisierten Ausführungsbeispiels ist im weiteren Verlauf beschrieben. Zusätzlich befinden sich am Bindungskörper **4** zwei schwenkbar gelagerte Klappen **1** und **2,** welche als Auflagefläche des Tourenschuhs im manuellen Betrieb der Ferseneinheit dienen. Diese werden, wie bisher üblich, mit einem Skistockteller umgeklappt. Ein genaueres Ausführungsbeispiel des manuellen Betriebes ist im weiteren Verlauf beschrieben.

**Fig.** 3 zeigt eine perspektivische Explosionsdarstellung der in **Fig.** 2 dargestellten Ferseneinheit. Im Inneren des Bindungskörpers **4** befindet sich ein Elektromotor **9,** welcher durch einen am Bindungskörper verschraubten Deckel **8** in axialer Richtung gesichert wird. Auf der gelagerten Welle des Elektromotors befindet sich eine Schnecke **10.** In der Drehachse des Bindungskörpers **4** wird ein zweiteiliges Drehlager, bestehend aus einem Zapfen **13** und einem passenden Gegenstück **11,** vertikal eingeführt. Der Zapfen **13** überträgt die axialen Kräfte des Bindungskörpers beim Auftreten des Tourenschuhs auf den Tourenski **21.** Auf eine im Zapfen **13** vorgesehene Aussparung befindet sich ein Schneckenrad **12,** welches mit einer Schnecke 10 im Eingriff einen Kraftschluss erzeugt und die Rotation des Bindungskörpers **4** blockiert. Das Gegenstück **11** dient als Auflagefläche des Bindungskörpers **4** und sichert das Schneckenrad **12** in axialer Richtung. In einer Aussparung am Gegenstück **11** ist ein Drehwinkelsensor **29** integriert und befindet sich in der Drehachse des Bindungskörpers **4.** Am Fuß des Zapfens **13** befindet sich ein Kraftsensor, welcher bei Belastung zwischen Zapfen **13** und Tourenski **21** zusammengedrückt wird. Vorteilhaft ist es, wenn am feststehenden Zapfen **13** ein Krafterfassungselement **14** angebracht ist, welches bei Aufsetzen des Tourenschuhs **37** auf den Bindungskörper **4** ein elektrisches Signal erfasst und der Steuerungseinheit **43** sendet.

**Fig.** 4 zeigt eine Draufsicht der Basis **5,** welche mit vier Schrauben am Tourenski **21** befestigt ist. In der von der Fahrtrichtung abgewandten Hälfte der Basis **5** ist eine kreisförmige Aussparung vorgesehen, in welcher der Zapfen **13** montiert wird. Der Zapfen **13** wird wegen seinem Sockel bei der Montage gegen den Tourenski **21** gepresst. Er ist somit gegen vertikale, horizontale und rotatorische Bewegungen gesichert. Vorteilhaft ist es, wenn die die Basis **5;38** ein thermisches Erfassungselement **25** enthält, welches einen Temperaturwert an die Steuereinheit **43** sendet und eine Ladeeinheit **44** enthält, mithilfe dessen der Energiespeicher **23** durch Zuführung von elektrischem Strom aufgeladen wird und eine LED-Einheit **45** enthält, welche einem Tourengeher durch visuelle Farbsignale den aktuellen Ladestand des Energiespeichers **23** symbolisiert und verschiebbar und arretierbar auf einer Schiene befestigt ist.

**Fig.** 5 zeigt eine seitliche Schnittansicht gemäß einer Linie C-C in **Fig.** 4, in welcher die auf dem Tourenski **21** montierte Basis **5** samt Zapfen **13** zu erkennen ist. Um das Innenleben der Basis **5** gegen Feuchtigkeit und Kälte zu schützen, wird diese auf eine elastische Matte **22** mit Isoliereigenschaften montiert. Im Inneren der Basis **5** befindet sich der Akkumulator **23,** die Steuerungsplatine **24** (inkl. Motortreiber) und ein Temperatursensor **25.** Desweiterem ist eine Durchgangsbohrung des Zapfens **13** zu erkennen, welche als Kabelführung zwischen der im Bindungskörper verbauten elektrischen Komponenten und der Steuerungsplatine **24** dient. Die Steuerungseinheit **43** besteht aus einer Ladeeinheit **44,** einer LED-Einheit **45** und einem Heizelement **46** gegen Vereisung. Vorteilhaft ist es, wenn sich zwischen der Basis **5; 38** und dem Tourenski **21** ein elastisches Dichtungselement **22** befindet, welches bei der Montage auf den Tourenski **21** gepresst wird, um den Innenraum gegen das Eindringen von Wasser und Schmutz zu schützen und die Basis **5;38** ein Heizelement **46** enthält, welches die Umgebungstemperatur im Innenraum der Basis erwärmt und den Zwischenraum von Basis und Bindungskörper **4** enteist.

**Fig.** 6 zeigt eine Seitenansicht der in **Fig.** 2 dargestellten Ferseneinheit, in welcher die Achsen der Schnittansichten A-A und B-B eingezeichnet sind. Die Schnittansicht B-B dient im weiteren Verlauf zur Beschreibung der Arretierungsanordnung durch Federkraft und die Schnittansicht A-A dient zur Beschreibung der Mechanik einer elektrischen Verstelleinrichtung.

### Beschreibung der Mechanik

**Fig.** 7 ist eine perspektivische Schnittansicht gemäß einer Linie B-B in **Fig.** 6, in welcher die Federanordnung **40** zu erkennen ist. Diese dient dazu, den Bindungskörper **4** in einer gewünschten Position durch Federkräfte zu halten (folgend "arretieren" genannt) und gegen Rotation zu sichern. Das Federlager **19** kann durch Anziehen einer Schraube **20,** welche in einem Nutstein **18** verschraubt ist, in horizontaler Richtung bewegt werden. Dadurch können die beiden Federn **17** (nur eine Feder markiert), geführt durch eine spezielle Gehäusegeometrie, gegen den Schlitten **16** gespannt werden. Der Schlitten **16** drückt mit der dadurch resultierenden Vorspannkraft gegen den Zapfen **13.** Durch die speziellen Geometrien von Schlitten **16** und Zapfen **13** können dadurch verschiedene Positionen arretiert werden, und benötigen zur Befreiung der arretierten Position des Bindungskörpers **4** eine bestimmte "Auslösekraft". Der Bindungskörper **4** befindet sich im Abfahrtsmodus in einer arretierten Position und kann nur durch ein ausreichend großes Drehmoment (zum Beispiel Sturz) ausgelöst werden. Die Größe des zum Auslösemechanismus benötigten Drehmoments hängt von der Vorspannkraft der Federn und der Geometrie von Zapfen **13** und Schlitten **16** ab.

Der in **Fig.** 7 markierte Drucktaster **15** befindet sich am Anschlagpunkt des Schlittens **16** auf den Bindungskörper **4** und dient dazu eine automatisierte Verstelleinrichtung zu aktivieren.

Der Drucktaster **15** wird betätigt sobald die Bewegung des Schlittens **16** durch die spezielle Geometrie des Bindungskörpers **4** blockiert wird. Ist der Drucktaster **15** aktiviert, so wirken die Federkräfte durch den Schlitten **16** auf den Bindungskörper **4**, jedoch nicht mehr auf den Zapfen **13,** wodurch sich der Bindungskörper **4** frei beweglich rotieren lässt. Dieser Mechanismus wird ausführlich im weiteren Verlauf beschrieben.

In **Fig.** 8 ist eine Schnittansicht (Draufsicht) der **Abfahrtsposition** dargestellt. Es ist deutlich zu erkennen, dass der Schlitten **16** durch die gespannten Federn **17** auf den Zapfen **13** drückt und somit die Position des Bindungskörpers **4** arretiert ist. Die Befreiung des Bindungskörpers **4** aus dieser Position erfordert ein bestimmtes Drehmoment.

Dreht man den Bindungskörper **4** durch händischen Eingriff gegen den Uhrzeigersinn, wird er in einer zweiten Position arretiert (siehe **Fig.** 9). Die zweite Position, der **manuellen Position,** dient zum manuellen Betrieb (keine Elektronik nötig) der Ferseneinheit im Aufstiegsmodus. Der Bindungskörper **4** verharrt beim Aufstieg in dieser Position und ein Tourengeher kann die Steighilfen **1,2** mit seinem Skistock anpassen.

Wird der Bindungskörper **4** von der ersten Position ausgehend **(****Fig.** 8) im Uhrzeigersinn in eine dritte Position gedreht, der **Aktivierungsposition** (siehe **Fig.** 10), so wird der automatisierte Verstellmechanismus aktiviert: Ab einem bestimmten Drehwinkel wird die Bewegung des Schlittens **16** durch eine Verengung der Geometrie des Bindungskörpers **4** blockiert (Kollision mit Zapfen **13).** Zu diesem Zeitpunkt drückt der Schlitten **16** auf den Drucktaster **15** und verliert den Kontakt zum Zapfen **13.** Der Drucktaster **15** aktiviert nun die Steuerungselektronik. Der Bindungskörper **4** ist ab diesem Zeitpunkt von der Federkraft "entkoppelt" und im Uhrzeigersinn frei beweglich gelagert.

**Fig.** 11 ist eine Schnittansicht (Draufsicht) gemäß einer Linie A-A in **Fig.** 6 und zeigt die elektrische Verstelleinrichtung **35** in der **Aktivierungsposition** (siehe **Fig.** 10) des Bindungskörpers **4.** Zu diesem Zeitpunkt stehen Schnecke **10** und Schneckenrad **12** gegeneinander in Berührung (Zahneingriff). Der Bindungskörper **4** wird nicht mehr durch Federkräfte arretiert, ist jedoch durch den Eingriff von Schnecke **10** und Schneckenrad **12** gegen eine Rotation im Uhrzeigersinn blockiert. Wird die Schnecke **10** nun vom Motor **9** in eine Rotation versetzt, gelangen die Zähne des Schneckengetriebes **36** in Eingriff und der Bindungskörper **4** dreht sich um eine gemeinsame Achse. Um sicherzustellen, dass der Eingriff des Schneckengetriebes **36** stattfindet, ist die Geometrie des Zapfens **13** so gestaltet, dass eine händische Kraft notwendig ist, um den Bindungskörper **4** gegen den Uhrzeigersinn aus der Aktivierungsposition zu bewegen. Dadurch wird der Bindungskörper **4** in der Aktivierungsposition gehalten bis das Getriebe **36** im Eingriff ist.

Sobald das Schneckengetriebe **36** im Eingriff ist, kann der Bindungskörper **4** sich nicht durch äußere Querkräfte in eine ungewünschte Position drehen, da die selbsthemmende Wirkung des Getriebes die Kräfte über die Motorwelle **42** auf den Bindungskörper **4** übertragen. Somit kann sichergestellt werden, dass trotz Querkräfte des Tourenschuhs beim Auftreten, die gewünschte Aufstiegsposition ohne Haltemoment des Elektromotors **9** (keine Stromversorgung) erhalten bleibt. Um das Drehmoment des Bindungskörpers **4** beim Auftritt des Tourenschuhs und somit die Last auf das Schneckengetriebe **36** möglichst gering zu halten, sind die Steighilfepositionen so gewählt, dass der Kraftangriffsvektor des Tourenschuhs möglichst nahe an der gemeinsamen Drehachse von Zapfen **13** und Bindungskörper **4** liegt und somit ein kleinstmöglicher Hebelarm (Drehmoment) resultiert.

**Fig.** 12 ist eine Schnittansicht (Draufsicht) gemäß einer Linie A-A in **Fig.** 6, in welcher sich der Bindungskörper **4** im **Abfahrtsmodus** befindet und die automatische Verstelleinrichtung abgebildet ist. Die Schnecke **10** hat keinen Eingriff mit dem Schneckenrad **12,** wodurch der Bindungskörper **4** nur durch eine Federkraft arretiert wird. Auch bei einem Auslösemechanismus (Sturz des Tourengehers) wird die Bewegung des Bindungskörpers **4** nicht durch eine Kollision des Getriebes **36** blockiert.

Auch in **manueller Position** (siehe **Fig.** 9) hat die Schnecke **10** keinen Eingriff mit dem Schneckenrad **12.** Übersichtshalber wird diese Abbildung nicht dargestellt. Im **Abfahrtsmodus** kann somit sichergestellt werden, dass die Bindung **56** durch eine ausreichend große Querkraft (Drehmoment), zum Beispiel durch einen Sturz, ausgelöst werden kann und der Tourenschuh aus der Bindung befreit wird.

### Beschreibung der automatisierten Verstellung

Befindet sich der Bindungskörper **4** nun im Eingriff des automatischen Verstellmechanismus, kann ein Tourengeher mit einem Knopfdruck auf ein Funkelement **34** drei unterschiedliche Steighilfen ansteuern. Diese werden in den untenstehenden Abbildungen **Fig.** 13a-c dargestellt. In der ersten Position **(****Fig.** 13a) wird die Tourenschuhferse in eine dafür vorgesehene Auflagefläche (runde Markierung) abgesetzt. Aktiviert ein Tourengeher nun die zweite Steighilfeposition **(****Fig.** 13b), so rotiert der Bindungskörper **4** wenige Drehwinkel im Uhrzeigersinn in eine zweite Position, in welcher der Tourenschuh auf der Auflagefläche (runde Markierung) abgestellt wird. In einer dritten Steighilfeposition **(****Fig.** 13c) wird der Tourenschuh auf der Ablagefläche, welche sich auf einer beweglichen Klappe **1** befindet (runde Markierung), abgestellt. Vorteilhaft ist es, wenn durch ein durch einen Tourengeher betätigbares Funkelement **34** bei einer bestimmten Betätigung des Funkelementes **34** eine vorbestimmte Bewegung der Bewegungsumwandlungsanordnung **41** im automatischen Tourenmodus ausgeführt wird und die Bewegung der Bewegungsumwandlungsanordnung **41** so lange ausgeführt wird, bis das Drehwinkelerfassungselement **29** das für die vorbestimmte Bewegung der Bewegungsumwandlungsanordnung **41** vorbestimmte Signal sendet.

In den untenstehenden Abbildung **Fig.** 14a-c werden die verschiedenen Steighilfepositionen in einer seitlichen Funktionsansicht mit variierenden Anstellwinkeln abgebildet. Es ist deutlich zu erkennen, dass sich der abgebildete Tourenschuh bei steigenden Anstellwinkeln immer in einer waagerechten Position befindet.

### Beschreibung der manuellen Verstellung

Befindet sich der Bindungskörper **4** im **manuellen Aufstiegsmodus,** wie in **Fig.** 9 dargestellt, ist er durch eine Federkraft in dieser Position arretiert. In den untenstehenden Abbildungen **Fig.** 15a-c wird der manuelle Verstellmechanismus beschrieben. Im **manuellen Modus** der Ferseneinheit befindet sich das Kopplungselement **3** von Bindungskörper **4** und Tourenschuh nicht mehr im Schwenkbereich des Tourenschuhs. Deshalb trifft der Tourenschuh beim Absetzen auf der Basis **5** auf und eignet sich zum Gehen im flachen Gelände als erste Steighilfe im **manuellen Modus** (runde Markierung). Mithilfe seines Skistocktellers kann ein Tourengeher nun eine zweite Steighilfe realisieren.

Dafür ist es notwendig die gelagerte Klappe **2** mithilfe eines Skistocktellers in den Schwenkbereich des Tourenschuhs umzulegen. Die Höhe dieser zweiten, manuellen Steighilfe gleicht in etwa die der zweiten automatischen Steighilfe. Diese dient zur Fortbewegung des Tourengehers im Gelände. Um eine noch höhere Steighilfe bereitzustellen, muss der Tourengeher eine weitere Klappe **1** umlegen und kann sich dadurch im steilen Gelände fortbewegen.

### Beschreibung der Softwarearchitektur der automatischen Verstellung

Die untenstehende Abbildung **Fig.** 17 zeigt die Softwarearchitektur der automatisierten Verstelleinheit, welche im Folgenden genau beschrieben wird:

Das zentral elektrische Bauteil ist die Steuerungsplatine **24,** welche einen Mikroprozessor **30,** einen Motortreiber **28** und ein Bluetooth-modul **27** umfasst. Durch die Umwandlung des Akkumulators **23** von chemischer in elektrische Energie wird die Steuerungsplatinen mit elektrischem Strom versorgt. Der Mikroprozessor **30** kann mit einem Signal über den Motortreiber **28** den Schrittmotor **9** ansteuern und dessen Drehzahl regeln. Ein Winkelsensor **29** misst die Position der Bindungskörpers **4;47** und kann dem Mikroprozessor **30** den exakten Drehwinkel mitteilen. Zusätzlich kommunizieren die in der Basis **5** verbauten Kraft/-Temperatur und Anstellwinkelsensoren **14, 25, 33** mit dem Mikroprozessor **30.** Ein Tourengeher ist mit einem Bluetooth-Funkelement **34,** welche an einem geeigneten Ort (Skistock, Rucksackträger, Uhr am Handgelenk etc.) befestigt ist, mit dem System verbunden. Vorteilhaft ist es, wenn sich das ganze elektrische System in einem energiesparenden Schlafmodus "Deep-Sleep-Mode" befindet, sofern es keine Bewegung ausführt und der Energiespeicher **23** abnehmbar integriert ist, um ihn bei geeigneten Umgebungsbedingungen zu lagern.

Folgend wird ein Anwendungsbeispiel der automatischen Verstelleinheit auf Softwareebene beschrieben: Sobald ein Tourengeher das Bedürfnis einer höheren Steighilfe hat, betätigt er den dafür vorgesehenen Knopf auf seinem Funkelement **34.** Die Software prüft nun die Daten vom Kraftsensor **14,** um festzustellen ob ein Tourengeher in diesem Moment seinen Schuh auf der Ferseneinheit platziert hat. Sobald die Software erkennt, dass sich der Schuh von der Ferseneinheit löst, wird ein Signal an den Motor **9** gesendet und die rotatorische Bewegung des Bindungskörpers **4** wird eingeleitet. Der Winkelsensor **29** meldet der Software die Anzahl der tatsächlichen durchgeführten Wellenumdrehungen und somit die genaue Winkelposition des Bindungskörpers **4** zurück. Sobald die richtige Position erreicht ist, begibt sich das System wieder in einen energiesparenden "Sleep-Mode" und wartet auf den nächsten Befehl. Falls die gewünschte Position aus irgendwelchen Gründen (Eisbrocken versperrt Bewegung) nicht erreicht wurde, kann die Software die Drehzahl des Motors **9** regeln, um ein höheres Drehmoment zu gewährleisten. Bei zu großen Gegenmomenten während des Verstellvorganges kann der Motor **9** durch seine spezielle Bauweise nicht beschädigt werden. Dadurch kann ein unvollständiger Positionswechsel durch einen zu schnell wieder auftretenden Tourenschuh einfach beim nächsten Schritt vervollständigt werden. Ein Anstellwinkelsensor **33** kann im weiteren Verlauf der Entwicklung das Funkelement **34** ersetzen und ein vollautomatisiertes System ermöglichen. Dadurch erkennt die Software die aktuelle Hangneigung und kann dadurch die für den Tourengeher optimale Aufstiegsposition der Steighilfe bestimmen und anfahren. Vorteilhaft ist es, wenn sich ein Tourengeher mit einem Smartphone oder Gerät über Funk mit der Ferseneinheit **34** verbinden kann, um den aktuellen Akkustand oder andere Sensordaten auszulesen und den automatischen Modus durch Sprachsteuerung bedienen kann und zusätzlich einen vollautomatischen Modus nutzen kann, in welchem der Anstellwinkelsensor **33** die Hangneigung misst und eine intelligente Software die für den Tourengeher passende Steighilfe vollautomatisch, ohne Betätigung eines Betätigungselementes **34,** einstellt.

## Patentansprüche

1. Ferseneinheit für eine Skibindung (56), mit einer elektrischen Verstelleinrichtung (35) zur Veränderung der Höhe einer Schuhauflage, wobei die Verstelleinrichtung ein Getriebe (36) und Schuhauflageflächen (6; 7; 1; 53; 54; 55) in unterschiedlicher Höhe aufweist, ***dadurch gekennzeichnet, dass*** das Getriebe (36) dazu ausgebildet ist nacheinander mehrere um eine zur Oberfläche eines Skis (21) senkrechte Achse angeordnete Schuhauflagen in eine Position unter einem Skischuh (37) zu drehen.

2. Ferseneinheit nach Anspruch 1 für eine Tourenbindung (56), aufweisend
- eine Basis (5; 38) zur Befestigung an einem Skitourenski (21), welche als isoliertes Gehäuse (5; 38) für einen sich darin befindlichen Energiespeicher (23) und einer Steuerungsplatine (24) mit Mikroprozessor (30) dient,
- einem Bindungskörper (4; 47), welcher zwischen einer Abfahrtsstellung, einer manuellen Tourenstellung und einer automatischen Tourenstellung verstellbar ist, wobei der Bindungskörper (4; 47) Kopplungsmittel (3; 52) zur Ankopplung eines Tourenschuhs (37) aufweist, welche in der Abfahrtsstellung von dem Bindungskörper (4; 47) in einer Vorwärtsrichtung vorstehen und dazu dienen, einen Fersenabschnitt (39) des Tourenschuhs (37) in Eingriff zu nehmen, und welche in der manuellen und automatischen Tourenstellung in einer zweiten und dritten Position angeordnet sind, in der sie den Tourenschuh (37) freigeben, so dass der Tourenschuh nicht mehr mit dem Bindungskörper (4; 47) gekoppelt ist und sie sich nicht mehr im Schwenkbereich des Tourenschuhs befinden, und
- mehrere Schuhauflageflächen (6; 7; 1; 53; 54; 55), welche in der manuellen und automatischen Tourenstellung in einer von der Abfahrtsposition verschiedenen Position angeordnet sind und auf welchen in den Tourenstellungen ein Fersenabschnitt (39) des Tourenschuhs (37) in vorbestimmten Höhen über dem Tourenski (21) abgestützt wird.

3. Ferseneinheit nach Anspruch 2, ***dadurch gekennzeichnet, dass*** der Bindungskörper (4; 47) zur Verstellung zwischen Abfahrtsstellung, manueller Stellung und automatischer Stellung um eine senkrecht zum Tourenski (21) verlaufende Achse relativ zur Basis (5; 38) in beide Richtungen drehbar ist.

4. Ferseneinheit nach Anspruch 2 oder 3, ***dadurch gekennzeichnet, dass*** der Bindungskörper (4; 47) in der Abfahrtsstellung oder der manuellen Stellung eine fixierte Position einnimmt, die er nur gegen eine Vorspannung durch eine Federanordnung (40) wechseln kann.

5. Ferseneinheit nach einem der Ansprüche 2 bis 4, ***dadurch gekennzeichnet, dass*** ein in parallel zur Skilängsrichtung verlaufenden Ebene beweglicher Schlitten (16) im Abfahrtsmodus und im manuellen Aufstiegsmodus von zwei Federn (17) gegen einen Zapfen (13) gespannt wird, so dass der Bindungskörper (4; 47) in dieser Position fixiert ist.

6. Ferseneinheit nach einem der Ansprüche 2 bis 5, ***dadurch gekennzeichnet, dass*** der Bindungskörper (4; 47) durch einen Auslösemechanismus das Kopplungsmittel (3; 52) aus dem Eingriff mit dem Tourenschuh (37) gelöst wird, wenn auf die Ferseneinheit (56) eine Kraft einwirkt, die eine vorbestimmte Auslösekraft übersteigt.

7. Ferseneinheit nach einem der vorhergehenden Ansprüche, ***dadurch gekennzeichnet, dass*** in einem manuellen Tourenmodus die Höhe der Auflagefläche über dem Tourenski für den Fersenabschnitt eines Tourenschuhs (37) durch bewegbare Klappen (1; 2), welche sich auf dem Bindungskörper (4; 47) befinden, mit einem Skistock durch einen Tourengeher einstellbar ist.

8. Ferseneinheit nach einem der Ansprüche 2 bis 7, ***dadurch gekennzeichnet, dass*** im Inneren des Bindungskörpers (4; 47) eine Bewegungsumwandlungsanordnung (41) angeordnet ist, welche die Bewegung einer Welle (42) in eine Bewegung des Bindungskörpers (4; 47) umwandelt, so dass sich bei Betätigung der Bewegungsumwandlungsanordnung (41) in der automatischen Tourenstellung die Höhe der Auflagefläche für den Fersenabschnitt (39) eines Skitourenschuhs (37) bei dem Auftreten ändert.

9. Ferseneinheit nach Anspruch 8, ***dadurch gekennzeichnet, dass*** die Bewegungsumwandlungsanordnung (41) eine Schneckengetriebe-Anordnung (36) ist, wobei die Schneckengetriebe-Anordnung umfasst:
- eine Motorwelle (42),
- eine Schnecke (10), welche auf der Motorwelle (42) sitzt,
- ein Schneckenrad (12), welches auf dem Zapfen (13) sitzt und mit der Schnecke (10) im Gewindeeingriff ist,
- einen Antrieb (9), welcher die Motorwelle (42) und die Schnecke (10) antreibt und
- einen Energiespeicher (23), welcher den Antrieb (9) mit Energie versorgt.

10. Ferseneinheit nach Anspruch 8 oder 9, ***dadurch gekennzeichnet, dass*** die Bewegungsumwandlungsanordnung (41), welche eine sich in parallel zur Skilängsrichtung verlaufende Ebene befindliche Welle (42) und die auf der Welle sitzende Schnecke (10) in Rotation versetzt und durch Gewindeeingriff mit einem Schneckenrad (12), welches sich ebenfalls in einer parallel zur Skilängsrichtung verlaufenden Ebene befindet und horizontal am feststehenden Zapfen (13) montiert ist, den Bindungskörper (4; 47) um eine zur Skilängsrichtung vertikale Achse rotieren lässt.

11. Ferseneinheit nach einem der Ansprüche 9 oder 10, ***dadurch gekennzeichnet, dass*** die vorbestimmte Position des Bindungskörpers (4; 47) in der automatischen Tourenposition von einem Schneckenradgetriebe (36) gehalten wird, welches auch bei einwirkenden Kräften durch Selbsthemmungseigenschaften die Position des Bindungskörpers (4; 47) beibehält.

12. Ferseneinheit nach einem der Ansprüche 8 bis 11, ***dadurch gekennzeichnet, dass*** die elektrische Verstelleinrichtung (35) in einer vorbestimmten Aktivierungsposition des Bindungskörpers (4; 47) aktiviert wird, in welcher sich der Bindungskörper (4; 47) von der Federkraft entkoppelt hat und ein beweglicher Schlitten (16) in der Aktivierungsposition auf einen mechanischen Drucktaster (15) drückt, welcher bei Betätigung den Stromkreis schließt und die Bewegungsumwandlungsanordnung (41) mit elektrischer Energie versorgt.

13. Ferseneinheit nach einem der Ansprüche 5 bis 12, ***dadurch gekennzeichnet, dass*** an dem Zapfen (13) ein Drehwinkelerfassungselement (29) angebracht ist, welches die Winkellage des Bindungskörpers (4; 47) erfasst und damit die aktuelle Position des Bindungskörpers (4; 47) im automatischen Tourenmodus bestimmt wird und sich auf der Drehachse des Bindungskörpers (4; 47) befindet.

## Claims

1. A heel unit for a ski binding (56), having an electrical adjusting device (35) for changing the height of a boot support, wherein the adjusting device comprises a gear (36) and boot support surfaces (6; 7; 1; 53; 54; 55) at different heights, ***characterized in that*** the gear (36) is configured to successively rotate a plurality of boot supports arranged about an axis perpendicular to the surface of a ski (21) into a position under a ski boot (37).

2. The heel unit according to claim 1 for a touring binding (56), comprising
- a base (5; 38) for attachment to a touring ski (21), which serves as an insulated housing (5; 38) for an energy storage (23) located therein and a control board (24) with a microprocessor (30),
- a binding body (4; 47) which is adjustable between a downhill position, a manual touring position and an automatic touring position, wherein the binding body (4; 47) comprises coupling means (3; 52) for coupling a touring boot (37), which in the downhill position project from the binding body (4; 47) in a forward direction and serve to engage a heel portion (39) of the touring boot (37), and which in the manual and automatic touring position are arranged in a second and third position in which they release the touring boot (37), such that the touring boot is no longer coupled to the binding body (4; 47) and such that they are no longer located in the pivoting range of the touring boot, and
- a plurality of boot support surfaces (6; 7; 1; 53; 54; 55), which are arranged in the manual and automatic touring positions in a position different from the downhill position and on which a heel portion (39) of the touring coot (37) is supported at predetermined heights above the touring ski (21) in the touring positions.

3. The heel unit according to claim 2, ***characterized in that*** the binding body (4; 47) is rotatable in both directions relative to the base (5; 38) about an axis extending perpendicular to the touring ski (21) for adjustment between the downhill position, manual position and automatic position.

4. The heel unit according to claim 2 or 3, ***characterized in that*** the binding body (4; 47) is in a fixed position in the downhill position or the manual position, which it can only change against a pretension by a spring arrangement (40).

5. The heel unit according to one of claims 2 to 4, ***characterized in that*** a carriage (16) movable in a plane parallel to the longitudinal direction of the ski is tensioned against a pin (13) by two springs (17) in downhill position and in manual position, so that the binding body (4; 47) is fixed in this position.

6. The heel unit according to one of claims 2 to 5, ***characterized in that*** the binding body (4; 47) is releasable from engagement with the touring boot (37) by a release mechanism of the coupling means (3; 52) when a force acts on the heel unit (56) which exceeds a predetermined release force.

7. The heel unit according to one of the preceding claims, ***characterized in that,*** in a manual touring mode, the height of the support surface above the touring ski for the heel portion of a touring boot (37) can be adjusted by a ski tourer using a ski pole by means of movable flaps (1; 2) located on the binding body (4; 47).

8. The heel unit according to one of claims 2 to 7, ***characterized in that*** a movement conversion arrangement (41) is arranged inside the binding body (4; 47), which converts the movement of a shaft (42) into a movement of the binding body (4; 47), so that when the movement conversion arrangement (41) is actuated in the automatic touring position, the height of the support surface for the heel portion (39) of a touring boot (37) changes upon stepping.

9. The heel unit according to claim 8, ***characterized in that*** the movement conversion arrangement (41) is a worm gear arrangement (36), wherein the worm gear arrangement comprises:
- a motor shaft (42),
- a worm (10), which sits on the motor shaft (42),
- a worm wheel (12), which sits on pin (13) and is in threaded engagement with the worm (10),
- a drive (9) which drives the motor shaft (42) and the worm (10) and
- an energy store (23) which supplies the drive (9) with energy.

10. The heel unit according to claim 8 or 9, ***characterized in that*** the movement conversion arrangement (41), which sets a shaft (42) located in a plane parallel to the longitudinal direction of the ski and the worm (10) seated on the shaft into rotation and causes the binding body (4; 47) to rotate about an axis vertical to the longitudinal direction of the ski by threaded engagement with a worm wheel (12), which is also located in a plane parallel to the longitudinal direction of the ski and is mounted horizontally on the fixed pin (13).

11. The heel unit according to one of claims 9 or 10, ***characterized in that*** a predetermined position of the binding body (4; 47) in the automatic touring position is held by a worm gear (36), which maintains the position of the binding body (4; 47) by self-locking properties even when forces are applied.

12. The heel unit according to one of claims 8 to 11, ***characterized in that*** the electrical adjusting device (35) is activated in a predetermined activation position of the binding body (4; 47), in which the binding body (4; 47) has decoupled itself from the spring force and a movable carriage (16) in the activation position presses on a mechanical pushbutton (15), which closes the electrical circuit when actuated and supplies the movement conversion arrangement (41) with electrical energy.

13. The heel unit according to one of claims 5 to 12, ***characterized in that*** a rotation angle detection element (29) is attached to the pin (13), which detects the angular position of the binding body (4; 47) and thus determines the current position of the binding body (4; 47) in automatic touring mode and is located on the axis of rotation of the binding body (4; 47).

## Revendications

1. Unité de talon pour une fixation de ski (56), avec un dispositif de réglage électrique (35) pour modifier la hauteur d'un appui de chaussure, le dispositif de réglage présentant un engrenage (36) et des surfaces d'appui de chaussure (6; 7 ; 1 ; 53 ; 54 ; 55) à différentes hauteurs, ***caractérisée en ce que*** l'engrenage (36) est conçu pour faire tourner successivement plusieurs appuis de chaussure disposés autour d'un axe perpendiculaire à la surface d'un ski (21) dans une position sous une chaussure de ski (37).

2. Unité de talon selon la revendication 1 pour une fixation de randonnée (56), comprenant
- une base (5; 38) pour la fixation à un ski de randonnée à ski (21), qui sert de boîtier isolé (5; 38) pour un accumulateur d'énergie (23) qui s'y trouve et une platine de commande (24) avec un microprocesseur (30),
- un corps de fixation (4 ; 47) qui est réglable entre une position de descente, une position de randonnée manuelle et une position de randonnée automatique, dans laquelle le corps de fixation (4 ; 47) comprend des moyens d'accouplement (3 ; 52) pour accoupler une chaussure de randonnée (37) qui, dans la position de descente, s'éloignent du corps de fixation (4 ; 47) dans un sens et dans l'autre ; 47) font saillie dans une direction vers l'avant et servent à engager une partie de talon (39) de la chaussure de randonnée (37), et qui, dans les positions de randonnée manuelle et automatique, sont disposées dans une deuxième et une troisième positions dans lesquelles elles libèrent la chaussure de randonnée (37), de sorte que la chaussure de randonnée n'est plus couplée au corps de fixation (4 ; 47) et qu'elles ne se trouvent plus dans la zone de pivotement de la chaussure de randonnée, et
- plusieurs surfaces d'appui de la chaussure (6; 7; 1; 53; 54; 55) qui, dans les positions de randonnée manuelle et automatique, sont disposées dans une position différente de la position de descente et sur lesquelles, dans les positions de randonnée, une partie talon (39) de la chaussure de randonnée (37) s'appuie à des hauteurs prédéterminées au-dessus du ski de randonnée (21).

3. Unité de talon selon la revendication 2, ***caractérisée en ce que*** le corps de fixation (4; 47) peut être tourné dans les deux directions par rapport à la base (5 ; 38) autour d'un axe perpendiculaire au ski de randonnée (21) pour le réglage entre la position de descente, la position manuelle et la position automatique.

4. Unité de talon selon la revendication 2 ou 3, ***caractérisée en ce que*** le corps de la fixation (4; 47) occupe, dans la position de descente ou dans la position manuelle, une position fixe qu'il ne peut changer que contre une précontrainte par un dispositif à ressort (40).

5. Unité de talon selon l'une quelconque des revendications 2 à 4, ***caractérisée en ce qu**'un* chariot (16) mobile dans un plan parallèle à la direction longitudinale du ski est tendu contre un pivot (13) par deux ressorts (17) dans la position de descente et dans la position manuelle, de sorte que le corps de la fixation (4; 47) est fixé dans cette position.

6. Unité de talon selon l'une quelconque des revendications 2 à 5, ***caractérisée en ce que*** le corps de fixation (4; 47) est libéré de l'engagement avec la chaussure de randonnée (37) par un mécanisme de déclenchement du moyen d'accouplement (3; 52) lorsqu'une force dépassant une force de déclenchement prédéterminée est appliquée à l'unité de talon (56).

7. Unité de talon selon l'une quelconque des revendications précédentes, **caractérisée en *ce que****,* dans un mode de randonnée manuel, la hauteur de la surface d'appui au-dessus du ski de randonnée pour la partie talon d'une chaussure de randonnée (37) peut être réglée par un randonneur à l'aide d'un bâton de ski par des volets mobiles (1; 2) qui se trouvent sur le corps de fixation (4; 47).

8. Unité de talon selon l'une quelconque des revendications 2 à 7, ***caractérisée en ce qu'à*** l'intérieur du corps de fixation (4; 47) est disposé un dispositif de conversion de mouvement (41) qui convertit le mouvement d'un arbre (42) en un mouvement du corps de fixation (4; 47), de sorte que lorsque le dispositif de conversion de mouvement (41) est actionné dans la position de randonnée automatique, la hauteur de la surface d'appui pour la partie de talon (39) d'une chaussure de randonnée à ski (37) change lors de la marche.

9. Unité de talon selon la revendication 8, ***caractérisée en ce que*** l'ensemble de conversion de mouvement (41) est un ensemble d'engrenage à vis sans fin (36), l'ensemble d'engrenage à vis sans fin comprenant :
- un arbre moteur (42),
- une vis sans fin (10) qui est montée sur l'arbre moteur (42),
- une roue à vis sans fin (12) qui repose sur le tourillon (13) et qui est en prise par filetage avec la vis sans fin (10),
- un entraînement (9) qui entraîne l'arbre moteur (42) et la vis sans fin (10), et
- un accumulateur d'énergie (23) qui alimente l'entraînement (9) en énergie.

10. Unité de talon selon la revendication 8 ou 9, ***caractérisée en ce que*** le dispositif de conversion de mouvement (41), qui fait tourner un arbre (42) situé dans un plan parallèle à la direction longitudinale du ski et la vis sans fin (10) montée sur l'arbre, et qui fait tourner le corps de la fixation (4; 47) autour d'un axe vertical par rapport à la direction longitudinale du ski par engagement fileté avec une roue à vis sans fin (12), qui est également située dans un plan parallèle à la direction longitudinale du ski et qui est montée horizontalement sur le pivot fixe (13).

11. Unité de talon selon l'une quelconque des revendications 9 ou 10, ***caractérisée en ce que*** la position prédéterminée du corps de la fixation (4; 47) est maintenue dans la position de tour automatique par un engrenage à vis sans fin (36) qui maintient la position du corps de la fixation (4; 47) par des propriétés d'autoblocage même lorsque des forces sont appliquées.

12. Unité de talon selon l'une quelconque des revendications 8 à 11, ***caractérisée en ce que*** le dispositif de réglage électrique (35) est activé dans une position d'activation prédéterminée du corps de fixation (4; 47), dans laquelle le corps de fixation (4; 47) s'est découplé de la force de ressort et un chariot mobile (16) appuie, dans la position d'activation, sur un bouton-poussoir mécanique (15) qui, lorsqu'il est actionné, ferme le circuit électrique et alimente l'ensemble de conversion de mouvement (41) en énergie électrique.

13. Unité de talon selon l'une des revendications 5 à 12, ***caractérisée en ce qu'**un* élément de détection d'angle de rotation (29) est monté sur le tourillon (13), lequel détecte la position angulaire du corps de la fixation (4; 47) et ainsi la position actuelle du corps de la fixation (4; 47) est déterminée en mode de tour automatique et se trouve sur l'axe de rotation du corps de la fixation (4; 47).
